# EUROPÄISCHE PATENTSCHRIFT

(11) **EP 2 294 592 B1**
(45) Veröffentlichungstag und Bekanntmachung des Hinweises auf die Patenterteilung: **01.06.2016**
(21) Anmeldenummer: 09772384.5
(22) Anmeldetag: 29.06.2009
(51) Int. Cl.: H01H 33/18, H01H 33/12

(54) **LASTTRENNSCHALTER MIT EINER LICHTBOGENLÖSCHEINRICHTUNG**
LOAD INTERRUPTER COMPRISING AN ARC EXTINGUISHING DEVICE
INTERRUPTEUR-SECTIONNEUR AVEC DISPOSITIF D'EXTINCTION D'ARC

(30) Priorität: 01.07.2008 DE 102008031468
(43) Veröffentlichungstag der Anmeldung: 16.03.2011
(73) Patentinhaber: Siemens Aktiengesellschaft, 80333 München (DE)
(72) Erfinder: HORZ, Christof, 56414 Salz (DE); HÖRTZ, Frank, 67549 Worms (DE); KARIC, Vedad, 60435 Frankfurt (DE); TEICHMANN, Jörg, 63755 Alzenau (DE)
(86) Internationale Anmeldenummer: PCT/EP2009/058089
(87) Internationale Veröffentlichungsnummer: WO 2010/000684

(56) Entgegenhaltungen:
- WO-A-99/49488
- JP-A- 8 167 354
- JP-U- 62 161 731

## Beschreibung

Die Erfindung betrifft einen Lasttrennschalter für gasisolierte Schaltanlagen mit einer Lichtbogenlöscheinrichtung, die eine von einem Wicklungsträger und einer Wicklung gebildete Löschspule mit einer elektrisch leitfähigen Lichtbogenlauffläche umfasst.

Es ist bekannt, die Lasttrennschalter von gasisolierten Schaltanlagen mit Löschspulen auszurüsten, um den beim Schalten zwischen dem Festkontakt und dem beweglichen Kontakt entstehenden Lichtbogen möglichst klein zu halten und schnell zu löschen.

Die JP 10228846A beschreibt eine Lichtbogenlöschspule, die eine Wicklung und einen Spulenkern sowie ein sich zu einem Festkontakt der Schaltanlage erstreckendes Lichtbogenleitelement umfasst. Der beim Öffnen des beweglichen Kontaktes der Schaltanlage erzeugte Lichtbogen wird über das Lichtbogenleitelement zur Lichtbogenlöschspule hin bewegt. Ein durch den auf einen Laufring kommutierten Schaltlichtbogen eingeprägter Strom durchfließt die Löschspule und baut ein Magnetfeld auf, so dass der Lichtbogenfußpunkt, bedingt durch die Lorentzkraft, auf dem Laufring rotiert und der Schaltlichtbogen infolge der Umlaufgeschwindigkeit und der Kühlung durch das in der Schaltanlage befindliche Gas im Stromnulldurchgang gelöscht wird.

Eine aus der EP 1064663 B1 bekannte, auf dem gleichen Prinzip basierende Lichtbogenlöscheinrichtung für einen gasisolierten Lasttrennschalter weist einen eine Wicklung tragenden Wickelkörper aus einem leitfähigen Kunststoff sowie eine Feldsteuerelektrode und ein von der Wicklung ausgehendes, bis nahe an den Festkontakt reichendes, metallisch blankes Leitelement auf, dessen Ende einen bestimmten Mindestabstand zu dem an diesem vorbei bewegten beweglichen Kontakt und zum Fußpunkt des Festkontaktes hat. Wenn der bewegliche Kontakt das Ende des Leitelements passiert, wird der festkontaktseitige Fußpunkt des Lichtbogens von dem Leitelement übernommen und ein Strom in die Wicklung geleitet, so dass der Fußpunkt des Lichtbogens aufgrund des Magnetfeldes eine rotierende Bewegung auf der metallisch blanken letzten Wicklung ausführt und im Stromnulldurchgang erlischt.

Die JP08167354A beschreibt einen Lasttrennschalter mit einer Lichtbogenlöscheinrichtung gemäß dem Oberbegriff des Anspruchs 1.

Der Erfindung liegt die Aufgabe zugrunde, eine Lichtbogenlöschspule anzugeben, die kostengünstig und kompakt ausgebildet ist und ein hohes und zuverlässiges Löschvermögen aufweist.

Erfindungsgemäß wird die Aufgabe mit einer gemäß den Merkmalen des Patentanspruchs 1 ausgebildeten Lichtbogenlöscheinrichtung für Lasttrennschalter gelöst. Weitere Merkmale und vorteilhafte Ausgestaltungen der Erfindung sind Gegenstand der Unteransprüche.

Eine wichtige Merkmalskombination der nahe an einem Festkontakt des Lasttrennschalters positionierten Lichtbogenlöscheinrichtung besteht darin, dass dessen eisenlos ausgeführter Löschspule auf der Seite des Lichtbogenfußpunktes ein metallischer Laufring mit hochgezogenen Außenrändern zugeordnet ist, und die Löschspule über den Wicklungsträger sowie einen Außen- und Innenmantel aus nicht leitendem Material nach außen isoliert angeordnet ist, und die beiden Enden der Wicklung zum einen mit dem Festkontakt und zum anderen mit dem Laufring verbunden sind.

Mit der so ausgebildeten Lichtbogenlöscheinrichtung, die dicht am Festkontakt angeordnet werden kann, wird unmittelbar mit dem beim Trennen der Schalterkontakte entstehenden Schaltlichtbogen ein parallel zur Oberfläche des Laufrings ausgerichtetes und auf diesen Bereich konzentriertes Magnetfeld erzeugt, so dass der Fußpunkt des ohne zusätzliche Leitelemente sofort auf den frei liegenden Teil des Laufrings kommutierenden Lichtbogens eine schnelle und kontrollierte, das heißt auf die ringförmige Lichtbogenlauffläche begrenzte Rotationsbewegung ausführt und dabei gut gekühlt wird und rasch erlischt. Der Innenmantel der eisenlosen Löschspule bildet zudem eine Gaszirkulationsöffnung, so dass das in der Schaltanlage vorhandene Gas an der Löschspule zirkulieren und für eine verbesserte Kühlung des Lichtbogens sorgen kann. Eine Beschädigung des Festkontaktes und des Bewegkontaktes durch die Wärmewirkung des Lichtbogens ist ebenso ausgeschlossen wie ein Einbrennen des Lichtbogens auf dem Laufring. Die spannungsführenden Teile der Löschspule sind durch die Kunststoffummantelung (Außenmantel, Innenmantel, Wicklungsträger) so nach außen abgedeckt, dass Neuzündungen durch heißes Lichtbogenplasma verhindert werden. Gleichermaßen ausgeschlossen ist eine Vorzündung des Lichtbogens beim Schließen des Schalters, so dass die Löschspule beim Einschalten nach einem Kurzschluss durch den daraus resultierenden sehr hohen Strom nicht zerstört werden kann. Die Lichtbogenlöscheinrichtung ist zudem einfach und kompakt ausgebildet.

Gemäß einem weiteren Merkmal der Erfindung ist am unteren Rand des Innenmantels und des Außenmantels jeweils ein nach innen gerichteter Ringbund angeformt, auf dem sich der Laufring und die auf diesem ruhende Löschspule abstützen. Die beiden Ringbunde enden unter Freilassen eines Ringspaltes im Abstand voneinander. Der Ringspalt begrenzt eine geometrisch definierte Lichtbogenlauffläche des mittig über dieser angeordneten Laufrings. Die Lichtbogenlauffläche ist im Durchmesser so dimensioniert, dass ein Kurzschließen des Lichtbogens auf dessen Laufbahn ausgeschlossen ist. Die in dem Wicklungsträger angeordnete Wicklung der Löschspule befindet sich - isoliert durch einen umlaufenden Steg des Wicklungsträgers - genau über der Lichtbogenlauffläche und über dem Ringspalt. Dadurch wirkt auf einer eng begrenzten Laufbahn ein maximales Quermagnetfeld auf den Lichtbogenfußpunkt, so dass dessen besonders hohe Rotationsgeschwindigkeit gewährleistet ist.

Im oberen, dem Laufring gegenüberliegenden Bereich der Löscheinrichtung ist diese nach außen dadurch isoliert, dass an den Wicklungsträger eine sich zum Außenmantel und zum Innenmantel erstreckende Abdeckplatte angeformt ist. Die Abdeckplatte ist durch Rastelemente am Innen- und am Außenmantel gehalten, so dass auch die Löschspule insgesamt zwischen Innen- und Außenmantel auf einfache Art fixiert ist.

Gemäß einem weiteren wichtigen Merkmal der Erfindung hat der Laufring ein U-förmiges Querschnittsprofil, d.h. am Innen- und am Außenrand hochgezogene Schenkel, die am Innen- und am Außenmantel anliegen. Daraus resultiert eine sehr gute elektrische Absteuerung zu benachbarten spannungsführenden Teilen und zum Erdpotential und somit eine kompakte und kostengünstige Bauweise. Die U-förmige Ausbildung des Laufringes und die dadurch erzielte elektrische Absteuerung ermöglicht den geringen Abstand zum Festkontakt und die damit ohne zusätzliche Leitelemente mögliche schnelle Kommutierung des Lichtbogens zur Lichtbogenlöscheinrichtung, und zwar trotz des geringen Abstandes ohne die Gefahr einer Wiederzündung des bereits gelöschten Lichtbogens vom Bewegkontakt auf den Festkontakt. An dem hochgezogenen inneren Schenkel des Leitringes kann zudem vorteilhaft das eine Ende der Wicklung der Löschspule - beispielsweise mittels Flachstecker oder Schweißverbindung - leitend befestigt werden.

In weiterer Ausgestaltung der Erfindung ist die Lichtbogenlöscheinrichtung mit Hilfe von mit dem Außenmantel verbundenen Befestigungslaschen am Festkontakt angebracht. Das zweite Ende der Wicklung ist über ein Kontaktelement an einer der Befestigungslaschen gehalten und so galvanisch an den Festkontakt angeschlossen.

Ein Ausführungsbeispiel der Erfindung wird anhand der Zeichnung näher erläutert. Es zeigen:
- Fig. 1: eine Seitenansicht eines in einer gasisolierten Schaltanlage angeordneten Lastrennschalters mit dessen Kontaktsystem zugeordneter Lichtbogenlöscheinrichtung;
- Fig. 2: eine perspektivische Ansicht der Lichtbogenlöscheinrichtung;
- Fig. 3: eine Draufsicht der Lichtbogenlöscheinrichtung;
- Fig. 4: eine Schnittansicht der Lichtbogenlöscheinrichtung längs der Linie I-I in Fig. 3;
- Fig. 5: eine Einzelheit "X" der Lichtbogenlöscheinrichtung nach Fig. 4; und
- Fig. 6: eine Explosionsdarstellung der Lichtbogenlöscheinrichtung.

Fig. 1 zeigt das innerhalb einer gasgefüllten Schaltanlage angeordnete Kontaktsystem eines Lasttrennschalters 1, das einen Festkontakt 2, einen mittels einer Schaltwelle 3 verschwenkbaren Bewegkontakt 4 sowie einen Erdungskontakt 5 aufweist. Der Bewegkontakt 4 ist an der Schaltwelle 3 und der Festkontakt 2 ist an einem Stützer 6 gehalten. Mit dem Festkontakt 2 ist eine Lichtbogenlöscheinrichtung 7, die dicht an der Kontaktstelle zwischen dem Fest- und dem Bewegkontakt angeordnet ist, galvanisch verbunden, so dass ein beim Verschwenken des Bewegkontakts 4 in die in Fig. 1 gezeigte geöffnete Lage gebildeter Lichtbogen schnell - und ohne zusätzliche Leitelemente - auf die Lichtbogenlöscheinrichtung 7 kommutieren und zuverlässig gelöscht werden kann. Wie die Zeichnung zeigt, ist die dem Lichtbogen zugewandte untere Ebene der Lichtbogenlöscheinrichtung 7 in einem bestimmten Winkel zur Kontaktstelle angeordnet, der - bezogen auf die Waagerechte - vorzugsweise zwischen 0 und 60° liegen kann.

Kernstück der Lichtbogenlöscheinrichtung 7 ist eine Löschspule 8, die in der vorliegenden Ausführungsform aus einer zweilagigen, auf einem ringförmigen Wicklungsträger 10 angeordneten Wicklung 9 aus Kupferlackdraht besteht. Der Wicklungsträger 10 umfasst einen umlaufenden Steg 11 mit einer von dessen Oberkante beidseitig abstrebenden breiten Abdeckplatte 12 und einem von dessen Unterkante nach einer Seite abstrebenden schmalen Schenkel 13 und besteht aus einem nicht leitenden Kunststoff, vorzugsweise einem UV-beständigen Thermo- oder Duroplast. Die Löschspule 8 ruht mit dem umlaufenden Schenkel 13 auf bzw. in einem Laufring 14 mit U-förmigem Querschnitt, der aus einem elektrisch leitenden metallischen Material, wie beispielsweise Messing, Kupfer, Aluminium oder Bronze, besteht. Ein an einem inneren Ende 15 der Wicklung 9 befestigter Flachstecker 16 ist auf den inneren umlaufenden hochgezogenen Rand 14a des Laufrings 14 gesteckt, so dass der Laufring 14 galvanisch mit der Wicklung 9 verbunden ist. Auch eine andere Art der elektrischen Kontaktierung, beispielsweise durch eine Schweißverbindung, ist denkbar. Das andere, äußere Ende 17 der Wicklung 9 ist über ein Kontaktelement 18, das beispielsweise eine Kontaktfeder, ein Ringkabelschuh oder eine an das Ende der Wicklung angeformte Öse sein kann, mit einer zur Befestigung der Lichtbogenlöscheinrichtung 7 am Festkontakt 2 vorgesehenen Befestigungslasche 19 und damit mit dem Festkontakt 2 verbunden. Tatsächlich erfolgt die Verbindung der Lichtbogenlöscheinrichtung 7 mit dem Festkontakt 2 mit Hilfe von zwei im Abstand parallel angeordneten, an einen Außenmantel 20 angeformten Befestigungslaschen 19. Der Außenmantel 20 umgibt die Außenumfangsfläche der Löschspule 8 einschließlich des Laufringes 14, der auf einem unteren, nach innen abgekröpften Ringbund 21 des Außenmantels 20 abgestützt ist und dessen äußerer Rand 14b an der Innenfläche des Außenmantels 20 anliegt. Die Innenumfangsfläche der Löschspule 8 ist mit einem Innenmantel 22 abgedeckt, der einen unteren, nach außen abgekröpften Ringbund 23 aufweist, auf dem der Laufring 14 ebenfalls ruht. Der Wicklungsträger 10 mit der Wicklung 9 (Löschspule 8) ist an der dem Laufring 14 gegenüberliegenden Seite durch Rastelemente 24 gehalten, die an der Innenfläche des Außenmantels 20 und an der Außenfläche des Innenmantels 22 ausgebildet sind. Die beiden abgekröpften Ringbunde 21, 23 enden jedoch im Abstand voneinander, so dass an der - der Kontaktstelle zwischen Fest- und Bewegkontakt zugewandten - unteren Seite der Lichtbogenlöscheinrichtung 7 ein Ringspalt 27 und eine durch diesen beidseitig begrenzte kreisringförmige Lichtbogenlauffläche 25 für den Lichtbogenfußpunkt, die sich direkt unter der Wicklung 9 der Löschspule 8 befindet, frei bleibt.

Ein beim Öffnen des Lasttrennschalters 1 entstehender Lichtbogen kann schnell und unmittelbar, das heißt ohne spezielle Kommutierungsmittel, auf den nahe am Fest- und Bewegkontakt 2, 4 liegenden Laufring 14 kommutieren, so dass der Festkontakt nicht durch den Lichtbogen beschädigt werden kann und der Lichtbogen auf der vorgegebenen ringförmigen Lichtbogenlauffläche 25 sofort und kontrolliert rotieren kann. Da die ringförmige Lichtbogenlauffläche 25 zudem unmittelbar unter der Wicklung 9 verläuft, kann das von dieser beim Einprägen eines Stroms über den Lichtbogen erzeugte Quermagnetfeld mit maximaler Stärke auf den Lichtbogenfußpunkt wirken, so dass dieser eine hohe Rotationsgeschwindigkeit erreicht und sich nicht in die Lichtbogenlauffläche 25 einbrennen kann sowie intensiv gekühlt und rasch gelöscht werden kann.

Die kreisrunde Formgebung des Laufringes 14 mit den hochgezogenen Rändern 14a, 14b bewirkt eine sehr gute elektrische Absteuerung zu benachbarten spannungsführenden Bauteilen und zum Erdpotential, so dass einerseits eine kompakte, kostengünstige Bauweise möglich ist und andererseits - trotz des geringen Abstandes zum Festkontakt - eine Wiederzündung des Lichtbogens vom Bewegkontakt auf den Festkontakt ausgeschlossen ist. Darüber hinaus wird mit der vorgegebenen Form des Laufringes 14 über das Kontaktelement 18 eine gute Kontaktierung zwischen der Wicklung 9 und dem Laufring 14 und damit eine intensive Wirkung des von der Wicklung 9 erzeugten Magnetfeldes auf den Lichtbogen erreicht.

Der Innenmantel 22 und der Außenmantel 20 mit den an diesen angeformten Befestigungslaschen 19 sowie der Wicklungsträger 10 bestehen aus einem nicht leitenden Kunststoff und decken alle spannungsführenden Teile der Löschspule 8 vollständig ab, so dass durch entstehendes Plasma des Lichtbogens bedingte Neuentzündungen ausgeschlossen sind. Die vom Innenmantel 22 erzeugte große, zentrale Gaszirkulationsöffnung 26 gewährleistet außerdem eine gute Zirkulation des den Lasttrennschalter umgebenden Gases, so dass der rotierende Lichtbogen ständig mit neuem, kühlem Gas in Berührung kommt und dadurch dessen Löschverhalten aufgrund der entzogenen Energie weiter verbessert wird.

Beim Einschalten des Lasttrennschalters wird mit der oben beschriebenen Ausbildung der Lichtbogenlöscheinrichtung 7 auch eine Vorzündung des Lichtbogens vom Bewegkontakt auf die Löschspule, das heißt vor dem Schließen des Stromkreises über den Bewegkontakt und den Festkontakt, verhindert, so dass die Lichtbogenlöscheinrichtung bei einer Einschaltung auf einen Kurzschluss nicht durch den dabei wirksamen hohen Strom zerstört werden kann.

### Bezugszeichenliste

- 1: Lasttrennschalter
- 2: Festkontakt (Sammelschienenkontakt)
- 3: Schaltwelle
- 4: Bewegkontakt (Schaltmesser)
- 5: Erdungskontakt
- 6: Stützer
- 7: Lichtbogenlöscheinrichtung
- 8: Löschspule
- 9: Wicklung
- 10: Wicklungsträger
- 11: Umlaufender Steg v. 10
- 12: Abdeckplatte v. 10
- 13: Unterer Schenkel v. 10
- 14: Laufring
- 14a: innerer hochgezogener Rand
- 14b: äußerer hochgezogener Rand
- 15: inneres Ende v. 9
- 16: Flachstecker
- 17: äußeres Ende v. 9
- 18: Kontaktelement
- 19: Befestigungslasche v. 20
- 20: Außenmantel
- 21: Ringbund v. 20
- 22: Innenmantel
- 23: Ringbund v. 22
- 24: Rastelemente
- 25: Lichtbogenlauffläche
- 26: Gaszirkulationsöffnung
- 27: Ringspalt

## Patentansprüche

1. Lasttrennschalter für gasisolierte Schaltanlagen mit einer Lichtbogenlöscheinrichtung (7), die eine von einer Wicklung (9) gebildete, an einem Festkontakt (2) angeordnete Löschspule (8) mit einer elektrisch leitfähigen Lichtbogenlauffläche (25) umfasst, wobei die eisenlos ausgeführte Löschspule (8) an der dem Lichtbogenfußpunkt am Festkontakt (2) zugewandten Seite mit einem kreisförmigen, hochgezogene Ränder aufweisenden Laufring (14) abgedeckt ist, wobei die Wicklung (9) mit einem Ende an den Laufring (14) und mit dem anderen Ende an den Festkontakt (2) angeschlossen ist,
**dadurch gekennzeichnet, dass**
die Löschspule (8) über einen Wicklungsträger (10) der Löschspule (8) sowie einen Innen- und einen Außenmantel (20, 22) aus nicht leitendem Material nach außen abgeschirmt ist.

2. Lastrennschalter nach Anspruch 1,
**dadurch gekennzeichnet, dass**
der Außenmantel (20) und der Innenmantel (22), der eine in der Lichtbogenlöscheinrichtung (7) gebildete Gaszirkulationsöffnung (26) begrenzt, jeweils einen von deren unterem Rand nach innen abgekröpften, unter Freilassen eines Ringspaltes (27) im Abstand voneinander endenden Ringbund (21, 23) aufweisen, wobei der Laufring (14) mit der Löschspule (8) mittig über dem Ringspalt (27) auf den beiden Ringbunden (21, 23) abgestützt ist und der Ringspalt (27) eine ringförmige Lichtbogenlauffläche (25) begrenzt und die Wicklung (9) direkt oberhalb des Ringspaltes (27) oder der Lichtbogenlauffläche (25) verläuft.

3. Lasttrennschalter nach Anspruch 1 oder 2,
**dadurch gekennzeichnet, dass**
der Laufring (14) ein U-förmiges Querschnittsprofil aufweist, auf dessen Steg die Löschspule (8) ruht und dessen umlaufende hochgezogene Ränder (14a, 14b) sich an dem Innenmantel (22) und dem Außenmantel (20) abstützen.

4. Lasttrennschalter nach Anspruch 3,
**dadurch gekennzeichnet, dass**
der ringförmige Wicklungsträger (10) einen umlaufenden, einseitig abgekröpften unteren Schenkel (13), der sich auf dem Laufring (14) abstützt, und eine umlaufende, sich zum Innen- und zum Außenmantel (20, 22) erstreckende Abdeckplatte (12) aufweist, so dass bis auf die kreisringförmige Lichtbogenlauffläche (25) die spannungsführenden Teile der Lichtbogenlöscheinrichtung (7) nach außen abgedeckt sind.

5. Lasttrennschalter nach Anspruch 4,
**dadurch gekennzeichnet, dass**
die Löschspule (8) mittels am Innen- und Außenmantel (20, 22) vorgesehenen Rastelementen (24), die über die Abdeckplatte (12) greifen, fixiert ist.

6. Lasttrennschalter nach einem der vorhergehenden Ansprüche, **dadurch gekennzeichnet, dass**
das eine Ende (17) der Wicklung (9) über ein Kontaktelement (18) an einer von zwei am Außenmantel (20) angeformten, am Festkontakt (2) befestigten Befestigungslaschen (19) gehalten ist und so mit dem Festkontakt (2) des Lasttrennschalters galvanisch verbunden ist, während das andere Ende (15) der Wicklung (9) über eine Schweißverbindung oder einen Flachstecker (16) an den Laufring (14) angeschlossen ist.

7. Lasttrennschalter nach Anspruch 6,
**dadurch gekennzeichnet, dass**
das Kontaktelement (18) eine Kontaktfeder, ein Ringkabelschuh oder eine an die Wicklung (9) angeformte Öse ist.

8. Lasttrennschalter nach Anspruch 1,
**dadurch gekennzeichnet, dass**
die Wicklung (9) aus ein- bis mehrlagig gewickeltem Kupferlackdraht ausgeführt ist.

9. Lasttrennschalter nach Anspruch 1,
**dadurch gekennzeichnet, dass**
der Laufring (14) aus einem elektrisch leitfähigen Metall besteht.

10. Lasttrennschalter nach Anspruch 9,
**dadurch gekennzeichnet, dass**
der Laufring (14) aus Messing, Kupfer, Aluminium oder Bronze besteht.

11. Lasttrennschalter nach Anspruch 1,
**dadurch gekennzeichnet, dass**
die Lichtbogenlauffläche (25) in einem Winkel zwischen vorzugsweise 90 und 120° bezogen auf die senkrechte Längsachse des Festkontaktes (2) angeordnet ist.

## Claims

1. Switch disconnector for gas-insulated switchgear assemblies having an arc quenching device (7) which comprises a quenching coil (8) which is formed by a winding (9), is arranged on a stationary contact (2) and has an electrically conductive arcing surface (25), wherein the quenching coil (8), which has no iron, is covered on the side facing the arc foot point on the stationary contact (2) with a circular arcing ring (14), which has raised edges, wherein the winding (9) is connected to the arcing ring (14) at one end and to the stationary contact (2) at the other end,
**characterized in that** the quenching coil (8) is shielded on the outside via a winding former (10) of the quenching coil (8) and an inner and an outer casing (20, 22) composed of nonconductive material.

2. Switch disconnector according to Claim 1, **characterized in that**
the outer casing (20) and the inner casing (22), which bounds a gas circulation opening (26) formed in the arc quenching device (7), each have an annular collar (21, 23), which are bent inward from their lower edge and end at a distance from one another leaving an annular gap (27) free, wherein the arcing ring (14) is supported with the quenching coil (8) centrally over the annular gap (27) on the two annular collars (21, 23) and the annular gap (27) bounds an annular arcing surface (25), and the winding (9) runs directly above the annular gap (27) or the arcing surface (25).

3. Switch disconnector according to Claim 1 or 2,
**characterized in that**
the arcing ring (14) has a U-shaped cross-sectional profile, on whose web the quenching coil (8) rests and whose circumferential raised edges (14a, 14b) are supported on the inner casing (22) and the outer casing (20).

4. Switch disconnector according to Claim 3,
**characterized in that**
the annular winding former (10) has a circumferential lower limb (13) which is bent at one end and is supported on the arcing ring (14), and a circumferential cover plate (12) which extends to the inner casing (22) and to the outer casing (20), such that the live parts of the arc quenching device (7) are covered on the outside, except for the annular arcing surface (25).

5. Switch disconnector according to Claim 4,
**characterized in that**
the quenching coil (8) is fixed by means of latching elements (24) which are provided on the inner casing (22) and on the outer casing (20) and engage over the cover plate (12).

6. Switch disconnector according to one of the preceding claims,
**characterized in that**
one end (17) of the winding (9) is held via a contact element (18) on one of two attachment lugs (19), which are integrally formed on the outer casing (20) and are attached to the stationary contact (2) and is thus galvanically connected to the stationary contact (2) of the switch disconnector, while the other end (15) of the winding (9) is connected to the arcing ring (14) via a welded joint or a flat plug (16).

7. Switch disconnector according to Claim 6,
**characterized in that**
the contact element (18) is a contact spring, an annular cable shoe or an eye which is integrally formed on the winding (9).

8. Switch disconnector according to Claim 1,
**characterized in that**
the winding (9) is formed from one or more layers of wound, lacquered copper wire.

9. Switch disconnector according to Claim 1
**characterized in that**
the arcing ring (14) is composed of an electrically conductive metal.

10. Switch disconnector according to Claim 9,
**characterized in that**
the arcing ring (14) is composed of brass, copper, aluminum or bronze.

11. Switch disconnector according to Claim 1
**characterized in that**
the arcing surface (25) is arranged at an angle of preferably between 90 and 120° with respect to the vertical longitudinal axis of the stationary contact (2).

## Revendications

1. Sectionneur à coupure en charge pour des installations de distribution à isolation par du gaz, ayant un dispositif ( 7 ) d'extinction d'arc électrique qui comprend une bobine ( 8 ) d'extinction formée d'un enroulement ( 9 ) monté sur un contact ( 2 ) fixe et ayant une surface de passage d'arc conductrice de l'électricité, la bobine ( 8 ) d'extinction réalisée sans fer étant, du côté tourné vers le pied de l'arc au contact ( 2 ) fixe, recouverte d'une bague ( 14 ) de passage circulaire ayant un bord relevé, l'enroulement ( 9 ) étant raccordé par une extrémité à la bague ( 14 ) de passage et par l'autre extrémité au contact ( 2 ) fixe,
**caractérisé en ce que**
la bobine ( 8 ) d'extinction est blindée vers l'extérieur par un porte-enroulement ( 10 ) de la bobine ( 8 ) d'extinction, ainsi que par une enveloppe ( 22 ) intérieure et une enveloppe ( 20 ) extérieure en matériau non conducteur.

2. Sectionneur à coupure en charge suivant la revendication 1,
**caractérisé en ce que**
l'enveloppe ( 20 ) extérieure et l'enveloppe ( 22 ) intérieure, qui délimitent une ouverture de circulation du gaz formée dans le dispositif ( 7 ) d'extinction d'arc, ont respectivement un collet ( 21, 23 ) annulaire coudé vers l'intérieur à partir de leur bord inférieur et se terminant à distance l'un de l'autre en laissant un intervalle ( 27 ) annulaire, la bague ( 14 ) de passage étant appuyée avec la bobine ( 8 ) d'extinction au milieu, par l'intermédiaire de l'espace ( 27 ) annulaire, sur les deux collets ( 21, 23 ) annulaires et l'intervalle ( 27 ) annulaire délimitant une surface ( 25 ) annulaire de passage d'arc, et l'enroulement ( 9 ) s'étendant directement au-dessus de l'intervalle ( 27 ) annulaire ou de la surface ( 25 ) de passage d'arc.

3. Sectionneur à coupure en charge suivant la revendication 1 ou 2,
**caractérisé en ce que** la bague ( 14 ) de passage a un profil de section transversale en forme de U, dont la barrette repose sur la bobine ( 8 ) d'extinction et les bords ( 14a, 14b ) relevés faisant le tour s'appuient sur l'enveloppe ( 22 ) intérieure et sur l'enveloppe ( 20 ) extérieure.

4. Sectionneur à coupure en charge suivant la revendication 3,
**caractérisé en ce que** le porte-enroulement ( 10 ) annulaire a une branche ( 13 ) inférieure faisant le tour, coudée d'un côté et s'appuyant sur la bague ( 14 ) de passage et une plaque ( 12 ) de recouvrement faisant le tour et s'étendant vers l'enveloppe ( 20 ) intérieure et vers l'enveloppe ( 22 ) extérieure, de manière à recouvrir vers l'extérieur les parties conduisant la tension du dispositif ( 7 ) d'extinction d'arc à l'exception de la surface ( 25 ) annulaire circulaire de passage d'arc.

5. Sectionneur à coupure en charge suivant la revendication 4,
**caractérisé en ce que**
la bobine ( 8 ) d'extinction est immobilisée au moyen d'éléments ( 24 ) d'encliquetage, qui sont prévus sur l'enveloppe ( 22 ) intérieure et sur l'enveloppe ( 20 ) extérieure et qui empiètent sur la plaque ( 12 ) de recouvrement.

6. Sectionneur à coupure en charge suivant l'une des revendications précédentes,
**caractérisé en ce que**
l'une des extrémités ( 17 ) de l'enroulement ( 9 ) est maintenue, par l'intermédiaire d'un élément ( 18 ) de contact, sur l'une de deux pattes ( 19 ) de fixation, formées sur l'enveloppe ( 20 ) extérieure et fixées au contact ( 2 ) fixe et ainsi reliée galvaniquement au contact ( 2 ) fixe du sectionneur à coupure en charge, tandis que l'autre extrémité ( 15 ) de l'enroulement ( 9 ) est raccordée à la bague ( 14 ) de passage par une soudure ou par une fiche ( 16 ) plate.

7. Sectionneur à coupure en charge suivant la revendication 6,
**caractérisé en ce que**
l'élément ( 18 ) de contact est un ressort de contact, un sabot de câble annulaire ou un oeillet formé sur l'enroulement ( 9 ).

8. Sectionneur à coupure en charge suivant la revendication 1,
**caractérisé en ce que**
l'enroulement ( 9 ) est réalisé en fil vernis de cuivre, enroulé en une couche ou en plusieurs couches.

9. Sectionneur à coupure en charge suivant la revendication 1,
**caractérisé en ce que**
la bague ( 14 ) de passage est en un métal conducteur de l'électricité.

10. Sectionneur à coupure en charge suivant la revendication 9,
**caractérisé en ce que**
la bague ( 14 ) de passage est en laiton, en cuivre, en aluminium ou en bronze.

11. Sectionneur à coupure en charge suivant la revendication 1,
**caractérisé en ce que**
la surface ( 25 ) de passage d'arc est disposée en faisant un angle compris de préférence entre 90 et 120° avec l'axe longitudinal vertical du contact ( 2 ) fixe.
